# EUROPÄISCHE PATENTSCHRIFT

(11) **EP 1 707 868 B1**
(45) Veröffentlichungstag und Bekanntmachung des Hinweises auf die Patenterteilung: **20.01.2010**
(21) Anmeldenummer: 06005702.3
(22) Anmeldetag: 21.03.2006
(51) Int. Cl.: F21S 8/00, F21V 29/00, F21W 111/00, F21W 111/06

(54) **Signalleuchte, insbesondere für den Wetter ausgesetzten Aussenbereich**
Signal light, in particular for outdoor use
Feu de signalisation, en particulier pour un environnement extérieur exposé aux intempéries

(30) Priorität: 30.03.2005 DE 102005014817
(43) Veröffentlichungstag der Anmeldung: 04.10.2006
(73) Patentinhaber: WERMA Holding GmbH + Co. KG, 78604 Rietheim-Weilheim (DE)
(72) Erfinder: Höhler, Christian, 78647 Trossingen (DE)
(74) Vertreter: Roth, Klaus

(56) Entgegenhaltungen:
- EP-A- 0 788 294
- EP-A- 1 113 217
- WO-A-99/60304
- DE-A1- 10 346 270
- DE-A1- 19 823 124
- US-A- 3 207 893
- US-B1- 6 352 358

## Beschreibung

Die Erfindung betrifft eine Signalleuchte, insbesondere für den Wetter ausgesetzten Außenbereich, nach dem Oberbegriff des Anspruchs 1. WO99/60304 offenbart eine derartige Signalleuchte.

### Stand der Technik

Signalleuchten der unterschiedlichsten Art und Weise werden sowohl im Freien als auch innerhalb von Gebäuden für verschiedenste Zwecke eingesetzt. Beispielsweise werden Signalleuchten zur Befeuerung von Roll-, Lande- und/oder Startbahnen als Feuerlampen bzw. Hindernisfeuer, als Signalleuchten an Gebäuden wie z.B. Flughäfen, Hochhäusern, Türmen usw., als Alarmsignalleuchten an Gebäuden oder Zufahrtstoren, etc., als Warnlampen für Strommasten, Sendemasten, Fernsehtürme oder an Fahrzeugen, die sich wenigstens zeitweise im Freien befinden, eingesetzt.

Nachteilig bei derartigen Signalleuchten ist, dass diese den Wetterbedingungen ausgesetzt sind und hierdurch das Signalisieren bzw. die Aussendung des Signallichtes beeinträchtigt werden kann.

Dies trifft unter anderem auch für Signalleuchten im Innenbereich zu, die beispielsweise in Klimakammern, Dampfräumen oder dergleichen betrieben werden.

Darüber hinaus offenbaren die Druckschriften US 3,207,893, WO 99/60304 oder US 6,352,358 Signalleuchten mit Heizvorrichtungen zur Verhinderung von Kondenswasser bzw. Tau bzw. zur Befreiung der Leuchte von Schnee etc. Zudem weisen diese Leuchten Sockel bzw. Basisteile und Kalotten bzw. Lampenschirme oder dergleichen auf, die miteinander im Betrieb ein Gehäuse bilden und gegebenenfalls, beispielsweise zum Austausch einer defekten Glühbirne bzw. einem Leuchtelement voneinander getrennt werden können. Hierbei sind die Heizvorrichtungen am Sockel bzw. am Basisteil fest fixiert bzw. in diesem integriert.

Nachteilig hierbei ist, dass mit derartigen Basisteilen bzw. im Sockelteil integrierten Heizvorrichtungen lediglich eine Art Kamineffekt realisierbar ist, um die gewünschte Wirkung, das heißt Tau, Schnee oder dergleichen zu entfernen bzw. die Leuchte freizuhalten, realisierbar ist.

### Aufgabe und Vorteile der Erfindung

Aufgabe der Erfindung ist des demgegenüber, eine Signalleuchte, insbesondere für den Wetter ausgesetzten Außenbereich, mit wenigstens einem Leuchtelement zum Erzeugen eines Signallichtes vorzuschlagen, wobei die Betriebssicherheit der Heizvorrichtung verbessert ist und insbesondere die Montage oder die Wartung der Signalleuchte mit deutlich geringerem Aufwand realisiert wird.

Diese Aufgabe wird, ausgehend von einer Signalleuchte der einleitend genannten Art, durch die kennzeichnenden Merkmale des Anspruchs 1 gelöst. Durch die in den Unteransprüchen genannten Maßnahmen sind vorteilhafte Ausführungen und Weiterbildungen der Erfindung möglich.

Dementsprechend zeichnet sich eine erfindungsgemäße Signalleuchte dadurch aus, dass eine Kontakteinheit zur Kontaktierung der Heizvorrichtung mit einer elektrischen Energieversorgung vorgesehen ist, wobei beim Zusammenfügen bzw. Fixieren der Kalotte am Basisteil zugleich die elektrische Kontaktierung der Heizvorrichtung verwirklicht ist, und dass die Heizvorrichtung zum Beheizen wenigstens eines Bereichs der Kalotte ausgebildet ist.

Mit Hilfe einer derart vorteilhaften Kontakteinheit gemäß der Erfindung wird erreicht, dass die Heizvorrichtung bereits durch die ordnungsgemäße Montage der Signalvorrichtung, das heißt dass das Gehäuse geschlossen bzw. die Kalotte am Basisteil fixiert wird, in Betrieb gesetzt werden kann.

Darüber hinaus kann gerade bei Wartungsarbeiten auch eine Funktionskontrolle der Kontakteinheit bzw. der Kontaktierung in einfachster Weise erfolgen, da eine entsprechende Bedienperson die Kontaktierung in Augenschein nehmen kann.

Mit Hilfe der Heizvorrichtung gemäß der Erfindung kann in eleganter Weise sich an der Signalleuchte angelagertes Eis und/oder Schnee und/oder Reif und/oder Tau bzw. Beschlag wirkungsvoll entfernt werden. Hierdurch ist gewährleistet, dass selbst bei entsprechend ungünstigen klimatischen Rahmenbedingungen das Signallicht ohne nennenswerte Beeinträchtigung abgestrahlt werden kann.

Alternativ oder in Kombination zur zuvor genanten Maßnahme ist bei einer Heizvorrichtung gemäß dem Oberbegriff des

Anspruchs 1 auch denkbar, eine Abstreifervorrichtung vorzusehen, die insbesondere an der Außenseite der Signalleuchte bzw. an einem Teilbereich der Signalleuchte angeordnet ist. Beispielsweise könnte eine Wischeinheit oder dergleichen Beschlag, Tau, Schnee oder dergleichen wirkungsvoll abstreifen bzw. beseitigen, so dass auch mit Hilfe dieser Maßnahme die erfindungsgemäße Aufgabe lösbar wäre.

Gemäß der Erfindung ist weiterhin denkbar, elektronische Bauteile oder dergleichen mit Hilfe der erfindungsgemäßen Heizvorrichtung zu beheizen, so dass selbst extrem tiefe Temperaturen zu keinem Ausfall entsprechender Bauteile führen. Hierdurch wird wirkungsvoll die Betriebssicherheit der Signalleuchte gemäß der Erfindung auch bei besonders kalten klimatischen Bedingungen sicher gewährleistet.

In einer besonderen Weiterbildung der Erfindung ist die Heizvorrichtung zum Beheizen des Leuchtelementes ausgebildet. Diese Maßnahme ist besonders bei Signalleuchten von besonderem Vorteil, bei denen die Gefahr bestehen könnte, dass gegebenenfalls Feuchtigkeit in den Innenraum der Kalotte eindringen könnte, da sich bei entsprechend ausgebildeten Signalleuchten Schnee, Eis oder dergleichen direkt auf dem Leuchtelement ablagern würde, was jedoch gemäß dieser Variante der Erfindung wirkungsvoll ausgeglichen werden kann.

Beispielsweise ist die Heizvorrichtung an der Außenseite des Leuchtelementes und/oder der Außenseite der Kalotte angeordnet. Hiermit könnte eine unmittelbare Beseitigung von Eis oder Schnee etc. verwirklicht werden.

Vorzugsweise ist die Heizvorrichtung im Innenraum der Kalotte angeordnet. Mit Hilfe dieser Maßnahme ist ein wirkungsvoller Schutz der Heizvorrichtung beispielsweise gegen mechanische Beeinträchtigung, Abrieb oder dergleichen umsetzbar. Darüber hinaus kann beispielsweise der gesamte Innenraum vorteilhaft erwärmt werden, was zu einer gleichmäßigeren Wärmeverteilung im Innenraum und/oder auf der Kalotte führt.

Vorteilhafterweise kann die Heizvorrichtung vergleichsweise klein bzw. vergleichsweise kleine Heizflächen aufweisen, ohne dass das sichere Entfernen von Eis und Schnee, etc. entlang großflächiger Bereiche z.B. der Kalotte beeinträchtigt würde. Hiermit kann eine besonders unauffällige und/oder die Ausstrahlung des Signallichts wenig beeinträchtigende Heizvorrichtung gemäß der Erfindung verwirklicht werden.

Es ist denkbar, dass die Heizvorrichtung ein Brennstoff wie z.B. Erdgas, Wasserstoff oder dergleichen aufweist, der (katalytisch) oxidiert bzw. verbrennt wird und somit die vorteilhafte Wärme zum Beheizen der Signalleuchte erzeugt.

Vorzugsweise ist die Heizvorrichtung als elektrischer Heizwiderstand ausgebildet. Häufig weisen Signalleuchten eine elektrische Energieversorgung bereits zur Versorgung des elektrische Leuchtelementes auf. Mit dieser Maßnahme wird der konstruktive Aufwand zur Energieversorgung der Heizvorrichtung gemäß der Erfindung reduzierbar.

Darüber hinaus ist die Realisierung eines elektrischen Heizwiderstandes besonders einfach ausgestaltbar. Beispielsweise kann auf bereits handelsübliche elektrische Heizwiderstände zurückgegriffen werden. Dies führt zu einer wirtschaftlich günstigen Umsetzung der Erfindung.

Vorteilhafterweise ist die Heizvorrichtung als metallischer Heizdraht ausgebildet. Entsprechende Heizdrähte, das bedeutet insbesondere ein vergleichsweise dünner und zugleich langer Draht bzw. linienförmiges Heizelement, beeinträchtigen insbesondere die Ausbreitung des Signallichts besonders wenig.

Vorteilhafterweise weist die Heizvorrichtung zahlreiche metallische Heizdrähte und/oder elektrische Heizwiderstände auf. Hiermit kann eine vorteilhafte Verteilung der Heizvorrichtung auf dem zu beheizenden Bereich der Signalleuchte bzw. der Kalotte verwirklicht werden.

In einer besonderen Weiterbildung der Erfindung ist die Heizvorrichtung als Belag der Kalotte ausgebildet. Vorzugsweise ist der Belag an der Innenseite, insbesondere an der Innenfläche der Kalotte angeordnet, wodurch unter anderem ein mechanischer Schutz des Heizbelages verwirklicht wird. Beispielsweise wird der Belag mit Hilfe von Aufdampf-, Sprüh-, Streich-, Druckverfahren oder dergleichen auf der Kalotte aufgebracht. Darüber hinaus können mit diesen Verfahren auch beliebige Muster erzeugt werden, was insbesondere die flächige Verteilung der Heizvorrichtung vorteilhaft beeinflusst.

Vorzugsweise handelt es sich um einen Belag, der als metallischer Heizdraht bzw. elektrischer Heizwiderstand ausgebildet ist. Hiermit wird eine besonders einfache Realisierung der Heizvorrichtung gemäß der Erfindung möglich.

In einer besonderen Ausführungsform der Erfindung ist die Heizvorrichtung innerhalb der Kalottenwand angeordnet. Das bedeutet z.B., dass sich die Heizvorrichtung in der Kalottenwand befindet. Hierdurch wird die Heizvorrichtung besonders wirkungsvoll durch die Kalotte geschützt. Weder von innen noch von außen ist in vorteilhafter Weise eine derart ausgebildete Heizvorrichtung direkt zugänglich, was ein besonders guter mechanischer Schutz der Heizvorrichtung bedeutet. Hierdurch lassen sich beispielsweise besonders dünne Heizlinien bzw. Heizdrähte verwirklichen, die die Abstrahlung des Signallichts nicht beeinträchtigen.

Vorteilhafterweise ist ein Lüfter zur Erzeugung einer Luftbewegung vorgesehen. Hiermit kann die Wärmezirkulation insbesondere im Innenraum der Signalleuchte weiter verbessert werden, was zu einer vorteilhaften Verteilung der Wärme und/oder Beheizung der Signalleuchte bzw. der Kalotte führen kann.

Generell kann die Kalotte im Wesentlichen aus Glas oder Kunststoff hergestellt werden, wodurch die Aussendung des Signallichts in vorteilhafter Weise erfolgen kann. Beispielsweise kann eine glasklare Kalotte und/oder eine wenigstens teilweise farbige Kalotte vorgesehen werden.

In einer bevorzugten Variante der Erfindung ist wenigstens ein Sensor zum Erfassen eines thermischen und/oder optischen Parameters vorgesehen. Beispielsweise kann mit Hilfe eines Thermosensors die Temperatur der Signalleuchte und/oder der Umgebung erfasst werden. Mit Hilfe eines optischen Sensors kann beispielsweise die Lichtintensität in der Signalleuchte oder außen an dieser erfasst werden. Die erfassten Parameter können beispielsweise einer Kontrolleinheit zur Verfügung gestellt werden, die aufgrund der ermittelten Sensorparameter beispielsweise feststellt, ob die Gefahr besteht, dass Frost bzw. Reif, Eis, Schnee oder dergleichen die Ausstrahlung des Signallichts beeinträchtigen könnte und/oder ob ein Einfrieren der Elektronik oder dergleichen möglich wäre und/oder ob sich bereits Schnee, Reif oder dergleichen auf der Signalleuchte angesammelt bzw. abgelagert hat. Vorzugsweise ist eine Kontrolleinheit zum Kontrollieren des Betriebs der Heizvorrichtung in Abhängigkeit des vom Sensor erfassten Parameters vorgesehen.

Bei entsprechender Gefahr bzw. entsprechend eingetretenen Bedingungen kann beispielsweise die Kontrolleinheit automatisch die Heizvorrichtung gemäß der Erfindung in Betrieb setzen. Ändern sich beispielsweise die Lichtverhältnisse im Innenraum der Signalleuchte und/oder die Temperatur, so kann beispielsweise mit Hilfe der Kontrolleinheit die Heizvorrichtung außer Betrieb gesetzt werden. Alternativ oder in Kombination hierzu kann auch ein manuelles Ein- und/oder Ausschalten der Heizvorrichtung gemäß der Erfindung erfolgen.

Generell ist jedoch bei entsprechend vorhandenen Sensoren ganz besonders von Vorteil, dass eine weitestgehend automatisierte Betriebsweise der Signalleuchte bzw. deren Heizvorrichtung realisierbar ist. Dies ist gerade bei relativ schwer zugänglichen und/oder mehreren flächig verteilten Signalleuchten wie beispielsweise im Flughafenbereich oder dergleichen von besonderem Vorteil. Gemäß dieser vorteilhaften Variante der Erfindung ist kein entsprechendes Bedienpersonal zum Ein- bzw. Ausschalten der Heizvorrichtung unbedingt notwendig.

Beispielsweise ist das Leuchtelement als Glühlampe oder Halogenbirne, etc. ausgebildet. In einer besonders vorteilhaften Variante der Erfindung ist das Leuchtelement als Leuchtdiode oder Leuchtdioden-Array etc. ausgebildet. Entsprechende Leuchtdioden zeichnen sich einerseits durch ihre lange Lebensdauer und ihren geringen Energieverbrauch aus. Dementsprechend ist eine wirtschaftlich günstige Betriebsweise der Signalleuchte gemäß der Erfindung realisierbar. Da jedoch Leuchtdioden vergleichsweise wenig Wärme abstrahlen, ist eine spezielle Heizvorrichtung gemäß der Erfindung hierbei ganz besonders von Vorteil.

### Ausführungsbeispiel

Ein Ausführungsbeispiel der Erfindung ist in der Zeichnung dargestellt und wird anhand der einzigen Figur nachfolgend näher erläutert.

Figur 1 zeigt schematisch eine Signalleuchte mit einer Heizvorrichtung gemäß der Erfindung.

Die Signalleuchte gemäß Figur 1 weist ein Gehäuse 1 auf, das zweiteilig ausgebildet ist und eine Kalotte 2 sowie ein Basisteil 3 umfasst. Die Kalotte 2 ist beispielsweise aus farbigem Kunststoff oder Glas hergestellt, der lichtdurchlässig ist. Dagegen kann das Basisteil 3 des Gehäuses 1 aus lichtundurchlässigem Kunststoff oder dergleichen hergestellt werden. Die beiden Gehäuseteile 2, 3 sind beispielsweise lösbar, steckbar, insbesondere mittels eines Schraubgewindes oder Bajonettverschlusses oder dergleichen, verbindbar.

Im Innenraum des Gehäuses 1 bzw. der Signalleuchte ist eine Blitz- und/oder Halogenbirne 4 zur Erzeugung des Signallichtes vorhanden. Hierbei könnte an Stelle der Halogenbirne 4 auch beispielsweise eine oder mehrere Leuchtdioden zur Erzeugung des Signallichtes in vorteilhafter Weise vorgesehen werden.

Bei der dargestellte Variante ist ein Reflektor 5 vorgesehen, der vorzugsweise drehbar um eine Drehachse 6 ausgebildet ist. Ohne nähere Darstellung kann im Bereich des Basisteils 3 ein Antrieb, insbesondere ein elektrischer Motor, vorgesehen sein, der den Reflektor 5 mit oder ohne dem Leuchtelement 4 rotieren lassen kann. Alternativ hierzu könnte auch ein Reflektor 5 nicht drehbar ausgebildet werden, der somit lediglich eine statische Lenkfunktion bzw. Richtfunktion bezüglich dem Ausstrahlen des Signallichtes verwirklicht.

Gemäß der Erfindung ist eine Heizvorrichtung 7 vorgesehen. Bei dem dargestellten Ausführungsbeispiel weist die Heizvorrichtung 7 zahlreiche Heizdrähte 8 auf, die vorzugsweise als metallische Heizdrähte 8 auf die Innenfläche der Kalotte 2 aufgedampft wurden. Alle Heizdrähte 8 sind in vorteilhafter Weise miteinander elektrisch verbunden und werden über eine Kontakteinheit 9 in nicht näher dargestellter Weise mit elektrischer Energie versorgt.

In vorteilhafter Weise erfolgt die Kontaktierung der Heizvorrichtung 7 bzw. der Kontakteinheit 9 mit der elektrischen Energieversorgung wie z.B. einem elektrischen Anschlusskabel und/oder einem elektrischen Energiespeicher während bzw. durch das Zusammenfügen der beiden Gehäuseteile 2 und 3. Das bedeutet, dass beim Fixieren der Kalotte 2 am Basisteil 3 zugleich die elektrische Kontaktierung der Heizvorrichtung 7 verwirklicht wird. Beispielsweise kann die Kontakteinheit 9 federnd und/oder verrastend ausgebildet werden, so dass eine besonders sichere Energieversorgung gewährleistet ist.

Ohne nähere Darstellung kann eine Detektierung vorgesehen werden, die feststellt, ob mit Hilfe der Heizvorrichtung 7 geheizt werden sollte. Beispielsweise könnte ein Fotoelement eine Verdunklung durch Schneebelag oder dergleichen feststellen. Ein Temperaturfühler könnte Vereisungsgefahr detektieren.

Gemäß der Erfindung ist in vorteilhafter Weise zum Zweck der Sichtbarkeit des Signallichts unter beliebigen Wetterbedingungen wie Vereisung oder starkem Schneefall, etc. die Heizvorrichtung 7 gemäß der Erfindung einsetzbar. Als besondere Anwendungsgebiete sind beispielsweise Hindernisfeuer, Signalleuchten auf Flughäfen, aber auch Alarmsignalleuchten im Freien anzusehen, die möglichst nicht zueisen oder zuschneiden dürfen, damit der signalisierte Alarm bzw. Betriebszustand sichtbar ist.

Grundsätzlich kann die Signalleuchte gemäß der Erfindung auch als Signalsäule mit wenigstens einem Wechselmodul ausgebildet werden. Hierbei weist vorzugsweise das Wechselmodul die Heizvorrichtung 7 auf.

## Patentansprüche

1. Signalleuchte, insbesondere für den Wetter ausgesetzten Außenbereich, mit wenigstens einem Leuchtelement (4) zum Erzeugen eines Signallichtes, wobei wenigstens eine vom Leuchtelement (4) separate Heizvorrichtung (7, 8) zum Beheizen wenigstens eines Teils der Signalleuchte vorgesehen ist, wobei ein Gehäuse (1) ein Basisteil (3) und eine Kalotte (2) zum Abdecken und/oder Schutz des Leuchtelementes (4) umfasst, wobei das Basisteil (3) und die Kalotte (2) lösbar, steckbar, verbindbar sind, **dadurch gekennzeichnet, dass** eine Kontakteinheit (9) zur Kontaktierung der Heizvorrichtung (7, 8) mit einer elektrischen Energieversorgung vorgesehen ist, wobei beim Zusammenfügen bzw. Fixieren der Kalotte (2) am Basisteil (3) zugleich die elektrische Kontaktierung der Heizvorrichtung (7, 8) verwirklicht ist, und dass die Heizvorrichtung (7, 8) zum Beheizen wenigstens eines Bereichs der Kalotte (2) ausgebildet ist.

2. Signalleuchte nach Anspruch 1, **dadurch gekennzeichnet, dass** die Heizvorrichtung (7, 8) zum Beheizen des Leuchtelementes (4) ausgebildet ist.

3. Signalleuchte nach einem der vorgenannten Ansprüche, **dadurch gekennzeichnet, dass** die Heizvorrichtung (7, 8) im Innenraum der Kalotte (2) angeordnet ist.

4. Signalleuchte nach einem der vorgenannten Ansprüche, **dadurch gekennzeichnet, dass** die Heizvorrichtung (7, 8) als elektrischer Heizwiderstand (7, 8) ausgebildet ist.

5. Signalleuchte nach einem der vorgenannten Ansprüche, **dadurch gekennzeichnet, dass** die Heizvorrichtung (7, 8) als metallischer Heizdraht (8) ausgebildet ist.

6. Signalleuchte nach einem der vorgenannten Ansprüche, **dadurch gekennzeichnet, dass** die Heizvorrichtung (7, 8) als Belag (8) der Kalotte (2) ausgebildet ist.

7. Signalleuchte nach einem der vorgenannten Ansprüche, **dadurch gekennzeichnet, dass** die Heizvorrichtung (7, 8) an der Innenfläche der Kalotte (2) angeordnet ist.

8. Signalleuchte nach einem der vorgenannten Ansprüche, **dadurch gekennzeichnet, dass** die Heizvorrichtung (7, 8) innerhalb der Kalottenwand angeordnet ist.

9. Signalleuchte nach einem der vorgenannten Ansprüche, **dadurch gekennzeichnet, dass** ein Lüfter zur Erzeugung einer Luftbewegung vorgesehen ist.

10. Signalleuchte nach einem der vorgenannten Ansprüche, **dadurch gekennzeichnet, dass** wenigstens ein Sensor zum Erfassen eines thermischen und/oder optischen Parameters vorgesehen ist.

11. Signalleuchte nach einem der vorgenannten Ansprüche, **dadurch gekennzeichnet, dass** eine Kontrolleinheit zum Kontrollieren des Betriebs der Heizvorrichtung (7, 8) in Abhängigkeit des vom Sensor erfassten Parameters vorgesehen ist.

12. Signalleuchte nach einem der vorgenannten Ansprüche, **dadurch gekennzeichnet, dass** das Leuchtelement (4) als Leuchtdiode ausgebildet ist.

## Claims

1. Signal light, in particular for outdoor use, with at least one lighting element (4) for producing a signal light, in which at least one heating device (7, 8) separate from the lighting element (4) is provided for heating at least one portion of the signal light, in which a housing (1) comprises a base part (3) and a cap (2) for covering and/or protecting the light element (4), whereby the base part (3) and the cap (2) can be connected in a detachable, plug-In manner, **characterised in that** a contact unit (9) for contacting the heating device (7, 8) is provided with an electric power supply, whereby at the same time as joining or fixing the cap (2) onto the base part (3) the electrical contact of the heating device (7, 8) is triggered, and **In that** the heating device (7, 8) is designed for heating at least one area of the cap (2).

2. Signal light according to claim 1, **characterised in that** the heating device (7, 8) is designed for heating the lighting element (4).

3. Signal light according to one of the preceding claims, **characterised in that** the heating device (7, 8) is arranged In the inner space of the cap (2).

4. Signal light according to one of the preceding claims, **characterised in that** the heating device (7, 8) is designed as an electrical heating resistor (7, 8).

5. Signal light according to one of the preceding claims, **characterised in that** the heating device (7, 8) is designed in the form of a metal heating wire (8).

6. Signal light according to one of the preceding claims, **characterised in that** the heating device (7, 8) is designed as a lining (8) of the cap (2).

7. Signal light according to one of the preceding claims, **characterised in that** the heating device (7, 8) is arranged on the inner surface of the cap (2).

8. Signal light according to one of the preceding claims, **characterised in that** the heating device (7, 8) is arranged inside the cap wall.

9. Signal light according to one of the preceding claims, **characterised in that** a fan is provided for generating air movement.

10. Signal light according to one of the preceding claims, **characterised in that** at least one sensor is provided for determining a thermal and/or optical parameter.

11. Signal light according to one of the preceding claims, **characterised in that** a control unit is provided for controlling the operation of the heating device (7, 8) as a function of the parameter determined by the sensor.

12. Signal light according to one of the preceding claims, **characterised in that** the lighting element (4) is in the form of a light-emitting diode.

## Revendications

1. Feu de signalisation, notamment destiné à un environnement extérieur exposé aux intempéries, ayant
- au moins un élément lumineux (4) générant un signal lumineux,
- au moins un dispositif de chauffage (7, 8) distinct de l'élément lumineux (4) pour chauffer au moins une partie du feu de signalisation,
- un boîtier (1) comprenant une embase (3) et une calotte (2) pour couvrir et/ou protéger l'élément lumineux (4),
- l'embase (3) et la calotte (2) étant reliées par un enfichage amovible,
**caractérisé par**
une unité de contact (9) pour brancher le dispositif de chauffage (7, 8) sur une alimentation électrique extérieure, et
l'assemblage ou la fixation de la calotte (2) à l'embase (3), réalise en même temps le branchement électrique du dispositif de chauffage (7, 8), et
le dispositif de chauffage (7, 8) est réalisé pour chauffer au moins une zone de la calotte (2).

2. Feu de signalisation selon la revendication 1,
**caractérisé en ce que**
le dispositif de chauffage (7, 8) est conçu pour chauffer l'élément lumineux (4).

3. Feu de signalisation selon les revendications précédentes,
**caractérisé en ce que**
le dispositif de chauffage (7, 8) est logé à l'intérieur de la calotte (2).

4. Feu de signalisation selon les revendications précédentes,
**caractérisé en ce que**
le dispositif de chauffage (7, 8) est une résistance électrique chauffante (7, 8).

5. Feu de signalisation selon les revendications précédentes,
**caractérisé en ce que**
le dispositif de chauffage (7, 8) est un fil métallique chauffant (8).

6. Feu de signalisation selon les revendications précédentes,
**caractérisé en ce que**
le dispositif de chauffage (7, 8) est réalisé sous la forme d'un revêtement (8) de la calotte (2).

7. Feu de signalisation selon les revendications précédentes,
**caractérisé en ce que**
le dispositif de chauffage (7, 8) est prévu sur la surface intérieure de la calotte (2).

8. Feu de signalisation selon les revendications précédentes,
**caractérisé en ce que**
le dispositif de chauffage (7, 8) est prévu dans la paroi de la calotte.

9. Feu de signalisation selon les revendications précédentes,
**caractérisé par**
un ventilateur pour générer une circulation d'air.

10. Feu de signalisation selon les revendications précédentes,
**caractérisé par**
au moins un capteur pour saisir un paramètre thermique et/ou optique.

11. Feu de signalisation selon les revendications précédentes,
**caractérisé par**
une unité de contrôle pour contrôler le fonctionnement du dispositif de chauffage (7, 8) selon les paramètres saisis par le capteur.

12. Feu de signalisation selon les revendications précédentes,
**caractérisé en ce que**
l'élément lumineux (4) est une photodiode.
